# EUROPÄISCHE PATENTSCHRIFT

(11) **EP 3 027 794 B1**
(45) Veröffentlichungstag und Bekanntmachung des Hinweises auf die Patenterteilung: **06.09.2017**
(21) Anmeldenummer: 14744037.4
(22) Anmeldetag: 22.07.2014
(51) Int. Cl.: D01H 7/92, D01H 5/28, D02G 1/08

(54) **SPINNMASCHINE MIT FALSCHDRALLEINRICHTUNG**
SPINNING MACHINE WITH FALSE-TWIST DEVICE
MÉTIER À FILER AVEC DISPOSITIF DE FAUSSE TORSION

(30) Priorität: 29.07.2013 DE 102013108095
(43) Veröffentlichungstag der Anmeldung: 08.06.2016
(73) Patentinhaber: Maschinenfabrik Rieter AG, 8406 Winterthur (CH)
(72) Erfinder: STAHLECKER, Gerd, 73054 Eislingen/Fils (DE); URMETZER, Stefan, 73312 Geislingen (DE)
(74) Vertreter: Bergmeier, Werner
(86) Internationale Anmeldenummer: PCT/EP2014/065677
(87) Internationale Veröffentlichungsnummer: WO 2015/014658

(56) Entgegenhaltungen:
- WO-A1-2010/015185
- GB-A- 2 031 031

## Beschreibung

Die vorliegende Erfindung betrifft eine Spinnmaschine, insbesondere eine Ringspinnmaschine, mit einer Vielzahl nebeneinander angeordneter Einheiten, wobei jede Einheit ein Streckwerk zum Verziehen eines Faserbandes und eine Spinneinrichtung zum Verdrehen des verzogenen Faserbandes zu einem Faden sowie eine zwischen dem Streckwerk und der Spinneinrichtung angeordnete Falschdralleinrichtung aus im Wesentlichen quer zum Faden verlaufenden und diesen kontaktierenden Reibflächen aufweist sowie eine entsprechende Falschdralleinrichtung, welche an eine Spinnmaschine angebaut wird, um eine gattungsgemäße Spinnmaschine zu erhalten.

Aus der WO 2010/015185 A1 ist eine Spinnmaschine bekannt, bei welcher zwischen einem Streckwerk, auf welchem das Faserband verzogen wird und einer Spule, auf welcher das Faserband aufgewickelt wird, eine Falschdralleinrichtung angeordnet ist. Die Falschdralleinrichtung besteht gemäß einer Ausführung der dortigen Offenbarung aus einem einzigen Riemen, der von einer Antriebseinrichtung angetrieben wird. Ober- und Untertrum des einen Riemens sind zueinander entgegengerichtet angetrieben. Das Garn kontaktiert dabei die beiden Riementrums entweder punktförmig (Figur 4), wenn die Riemen unmittelbar nebeneinander angeordnet sind. In einer anderen Ausführung (Figur 3) sind die Riemen voneinander beabstandet und verlaufen im Wesentlichen vertikal übereinander in entgegengesetzter Richtung. Der Faden umschlingt bei dieser Ausführung die Riemen mit einem Winkel von etwa 90°. In den Ausführungen gemäß den Figuren 1-7 wird die Falschdralleinrichtung aus einem einzigen Riemen gebildet. Die beiden Riementrums haben dabei denselben Betrag der Geschwindigkeit, allerdings sind sie in entgegengesetzter Richtung verlaufend. Während bei diesen Ausführungsbeispielen die Beeinflussung der Falschdralleinrichtung durch unterschiedliche Formen, Geschwindigkeiten oder Anordnungen der beiden Riementrums des einzigen Riemens sehr eingeschränkt ist, ist bei der weiteren Ausführungsform gemäß Figur 8 oder auch bei der Ausführungsform gemäß Figur 9 eine Falschdralleinrichtung mit zwei Riemen vorgesehen. Hierbei sind die Riemen allerdings kreisförmig angeordnet, wobei sich der Faden zwischen den beiden Riemen befindet. Diese Anordnung ist zwar variabler, sie ist allerdings auf eine einzige Spinnstelle beschränkt und damit nur sehr aufwendig an einer Spinnmaschine baulich umzusetzen.

Aufgabe der vorliegenden Erfindung ist es eine Spinnmaschine und eine Falschdralleinrichtung zu schaffen, mit welcher mehrere Spinneinheiten einer Spinnmaschine bedient werden können. Die Falschdralleinrichtung für die Spinnmaschine soll einfach, nachrüstbar an einer bestehenden Spinnmaschine ohne einer derartigen Falschdralleinrichtung und sehr flexibel in ihrer Anwendung sein.

Die Aufgabe wird gelöst mit einer Spinnmaschine gemäß Anspruch 1. Eine erfindungsgemäße Spinnmaschine weist eine Vielzahl nebeneinander angeordneter Spinneinheiten auf. Eine geeignete Spinnmaschine ist beispielsweise eine Ringspinnmaschine. Jede Spinneinheit beinhaltet ein Streckwerk zum Verziehen eines Faserbandes und eine Spinneinrichtung zum Verdrehen des verzogenen Faserbandes zu einem Faden. Zwischen dem Streckwerk und der Spinneinrichtung ist eine Falschdralleinrichtung angeordnet. Die Falschdralleinrichtung weist Reibflächen auf, welche im Wesentlichen quer zum Faden verlaufen und diesen kontaktieren. Die Geschwindigkeitsvektoren der Reibflächen sind im Wesentlichen einander entgegen gerichtet und verlaufen in etwa quer zur Längsachse und Laufrichtung des Fadens. Erfindungsgemäß bestehen die Reibflächen der Falschdralleinrichtung aus zwei separaten Kunststoffriemen. Bei richtig eingelegtem Faden werden die Kunststoffriemen insbesondere z-förmig von dem Faden umschlungen, so dass die beiden einander entgegen gerichteten Bewegungskomponenten der Riementrums den Faden berühren. Darauf, dass die beiden Reibflächen durch den z-förmig umschlingenden Faden auf beiden Seiten des Fadens angreifen, wird eine Verdrehung des Fadens bzw. seiner auβenliegenden Fasern bewirkt.

Die Falschdralleinrichtung weist darüber hinaus eine Antriebseinrichtung auf, welche die beiden separaten Kunststoffriemen entgegen gerichtet antreibt.

Wenigstens einer der beiden Riemen bzw. Riementrums der Falschdralleinrichtung ist entlang mehrerer der Spinneinheiten der Spinnmaschine geführt. Mehrere Spinneinheiten bilden eine Teilstrecke der gesamten Spinnmaschine. Auf diese Weise wird eine sehr einfache Falschdralleinrichtung geschaffen, welche entweder sofort zusammen mit der Spinnmaschine hergestellt und ausgeliefert werden kann oder auch nachträglich an Spinnmaschine angebaut werden kann. Der Riemen, der entlang mehrerer der Einheiten der Spinnmaschine geführt ist, benötigt dabei nur einen Antrieb für mehrere Spinneinheiten. Der zweite Riemen kann entweder ebenfalls entlang mehrerer Einheiten der Spinnmaschine geführt sein oder er kann auch pro Spinneinheit vorgesehen sein. Die beiden Riemen können auch einer unterschiedlich große Anzahl von Spinneinheiten zugeordnet sein. Durch diese verschieden langen Ausführungen der Riemen kann der Aufwand für den Bau der Falschdralleinrichtung zwar höher werden, aber es wird dadurch auch eine größere Variabilität bzgl. der Einstellung an verschiedenen Spinneinheiten ermöglicht.

In einer vorteilhaften Ausbildung der Erfindung ist wenigstens einer der Riemen, vorzugsweise sogar beide Riemen entlang einer gesamten Sektion der Spinnmaschine mit mehreren Spinnstellen, oder entlang der gesamten Spinnmaschine angeordnet. Bei einem sektionsweisen Aufbau ist somit eine von Sektion zu Sektion unterschiedliche Einstellung der Riemen möglich. Eine Sektion bildet in diesem Fall eine der genannten Teilstrecken der Länge der Spinnmaschine.

Um den Aufwand für die Anordnung der Falschdralleinrichtung möglichst gering zu halten ist es vorteilhaft, wenn beide Riemen entlang der gesamten Spinnmaschine verlaufen und lediglich eine Antriebseinrichtung benötigen.

Um den Aufwand für die Anordnung der Spinneinrichtung noch geringer zu halten, ist es besonders vorteilhaft, wenn der wenigstens eine Riemen, vorzugsweise beide Riemen, um die gesamte Spinnmaschine herum geführt sind. Die Spinnmaschinen, welche in den meisten Fällen zweiseitig aufgebaut sind, d. h. Spinneinheiten an jeder Seite der Längsteilmaschine angeordnet sind, können damit mit lediglich zwei Riemen mit einer Falschdralleinrichtung für sämtliche Spinnstellen ausgestattet sein. Alternativ kann der wenigstens eine Riemen, vorzugsweise beide Riemen auch um eine Sektion herum geführt sein, so dass die einander gegenüber liegenden Spinneinheiten einer Sektion mit jeweils einer Falschdralleinrichtung mit zumindest zwei Riemen versehen sind. Je nach Ausführung, ist es auch möglich, dass einer oder beide Riemen um mehrere Sektionen der Spinnmaschine herum geführt sind.

Ganz besonders vorteilhaft ist es, wenn die beiden Riemen im Wesentlichen in einer horizontalen Ebene angeordnet sind. Dadurch, dass der Faden von oben aus dem Streckwerk zugeführt und nach unten zu der Spule weiter verläuft, kann hiermit eine sichere Umschlingung der Riemen erzielt werden. Der Falschdralleffekt, der hierdurch in den Faden einbringbar ist, ist somit weitgehend konstant.

Vorteilhafterweise ist die Ebene, in welcher die beiden Riemen angeordnet sind, in einem Winkel zwischen 30° und 60°, vorzugsweise in einem Winkel von 45° zur Streckfeldebene angeordnet ist. Die Streckfeldebene ist die Ebene, welche durch die Kontaktlinien der Streckwerkswalzen verläuft. Bei einer Neigung der Streckfeldebene um 45°zur Horizontalen, befindet sich die Ebene, welche durch die Riemen verläuft, waagerecht, also auch horizontal, wenn der entsprechende Winkel zwischen Riemenebene und Streckfeldebene 45 ° beträgt.

Vorteilhaft ist es, dass der Faden derart geführt ist und die Falschdralleinrichtung derart angeordnet ist, dass er zumindest einen der beiden Riemen um mehr als 90°, vorzugsweise um mehr als 110° umschlingt. Dies ist beispielsweise dann gegeben, wenn der Faden von schräg oben dem ersten Riemen zugeführt wird, der zweite Riemen im Wesentlichen in derselben horizontalen Ebene wie der erste Riemen liegt und der Faden dann weiter nach schräg unten aus der Falschdralleinrichtung abgezogen wird. Durch die hohe Umschlingung ist der Falschdralleffekt besonders gut in den Faden einbringbar.

Sind die beiden Riemen zwischen Streckwerk und Spinneinrichtung derart angeordnet, dass der zuerst kontaktierte Riemen von dem Faden mehr umschlungen ist als der danach kontaktierte Riemen, so ergibt sich ein besonders vorteilhafter und stabiler Spinnprozess mit der Erzeugung eines sehr guten Fadens.

In besonders vorteilhaften Ausführungen ist der von dem Faden zuerst kontaktierte Riemen von dem Faden in einem Winkel zwischen 100° und 200°, vorzugsweise zwischen 140° und 180° umschlungen und/oder der von dem Faden danach kontaktierte Riemen ist von dem Faden in einem Winkel zwischen 90° und 180°, vorzugsweise zwischen 110° und 140° umschlungen.

Für eine einfache Ausführung der Falschdralleinrichtung ist es vorgesehen, dass die Antriebseinrichtung zum Antreiben der beiden Riemen ein einziger Motor mit einem Getriebe ist. Durch das Getriebe kann eine Richtungsumkehr des Antriebs der Riemen erfolgen. Somit kann der erste Riemen in einer ersten Richtung und der zweite Riemen in einer zweiten, entgegengesetzten Richtung angetrieben werden.

Um die beiden Riemen besonders individuell antreiben zu können, ist es vorteilhaft, wenn die Antriebseinrichtung zumindest zwei Motoren aufweist, so dass jeder der Riemen von einem separaten Motor angetrieben ist. Die Geschwindigkeit der beiden Riemen ist somit individuell steuerbar und die Falschdralleinrichtung ist optimal auf die gewünschte Drehungseinleitung in das Garn einstellbar.

Vorteilhafterweise ist es möglich, dass die Antriebseinrichtung, sowohl bei Verwendung eines einzigen Motors mit einem Getriebe, als auch bei zwei separaten Motoren, die Riemen mit unterschiedlichen Geschwindigkeiten antreibt.

Die Riemen sind vorteilhafterweise derart ausgestaltet, dass sie einen runden oder einen abgerundeten Querschnitt aufweisen. Damit kann sich der Faden optimal an den Riemen anlegen und die Drehungseinleitung durch den Riemen in den Faden kann hierdurch besonders gut erfolgen.

Weisen die Riemen unterschiedliche Kontaktflächen auf, welche an dem Faden anliegen, so kann auf unterschiedliche Fäden oder ein unterschiedliches Drallverhalten der Falschdralleinrichtung individuell eingegangen werden. Die Kontaktflächen können dabei insbesondere unterschiedliche Formen, Oberflächen, Reibungskoeffizienten oder Abriebverhalten haben. Auch unterschiedliche Materialien der beiden Riemen kommen dabei in Frage. Unter all diesen Eigenschaften kann die Falschdralleinrichtung individuell auf den jeweiligen Faden, welcher verdrallt werden soll, abgestimmt werden.

Um eine gleichbleibende Spannung auf die einzelnen Fäden der Spinnmaschine aufbringen zu können ist es vorteilhaft, wenn die Riemen in vorbestimmten Abständen mit Führungs- und/oder Spanneinrichtungen zusammenwirken.

Besonders vorteilhaft ist es, wenn Einstellvorrichtungen vorgesehen sind zum Einstellen der Positionen der Riemen zueinander, insbesondere in Hinsicht auf ihr vertikale und/oder horizontale Lage und auf die Position zu dem in die Falschdralleinrichtung ein- und aus der Falschdralleinrichtung ausgeführten Faden.

Die Erfindung bezieht sich auch auf eine Falschdralleinrichtung mit Riemen und einer Antriebseinrichtung mit den zuvor genannten Merkmalen, die dafür geeignet ist an eine Spinnmaschine angebaut zu werden, um eine Spinnmaschine nach einem oder mehreren der vorherigen Ansprüche zu schaffen.

Weitere Vorteile der vorliegenden Erfindung sind in den nachfolgenden Ausführungsbeispielen beschrieben. Es zeigt:
- **Figur 1**: eine schematische Darstellung einer erfinderischen Falschdralleinrichtung an einer Spinneinheit,
- **Figur 2**: eine schematische Darstellung einer Draufsicht einer Spinnmaschine mit der erfindungsgemäßen Falschdralleinrichtung mit zwei separaten Motoren,
- **Figur 3**: eine schematische Darstellung einer Draufsicht einer Spinnmaschine mit der erfindungsgemäßen Falschdralleinrichtung mit einem Motor mit Getriebe,
- **Figur 4**: eine schematische Darstellung einer Draufsicht einer Spinnmaschine mit der erfindungsgemäßen Falschdralleinrichtung mit teilweise separaten Antrieben pro Maschinenseite,
- **Figur 5**: eine schematische Darstellung einer Draufsicht einer Spinnmaschine mit der erfindungsgemäßen Falschdralleinrichtung mit teilweise separaten Antrieben pro Sektion und
- **Figur 6**: eine schematische Darstellung von Umschlingungen der Riemen.

In Figur 1 ist die schematische Darstellung einer Spinneinheit 1 einer Spinnmaschine 10 teilweise dargestellt. Ein Ausgangswalzenpaar 2 eines nicht dargestellten Streckwerks liefert einen Faden 3. Der Faden 3 wird um einen ersten Kunststoffriemen 4 und sodann um einen zweiten Kunststoffriemen 5 umgelenkt. Anschließend durchläuft der Faden 3 einen Drallstop 6 sowie einen Ringläufer 7 und wird anschließend auf eine Spule 8 aufgewickelt. De erste Kunststoffriemen 4 und der zweite Kunststoffriemen 5 bilden eine Falschdralleinrichtung 9.

Der erste Kunststoffriemen 4 und der zweite Kunststoffriemen 5 haben eine gegenläufige Bewegungsrichtung. Dadurch, dass das Garn auf zwei in entgegengesetzter Richtung sich bewegenden Riemen aufliegt, wird es vom Trum des einen Riemens in die eine und von dem Trum des anderen Riemens in die andere Richtung gezogen. Das Garn wird soweit zu der Laufrichtung ausgelenkt, bis die beiden Reibkräfte in Balance sind. Die Fadenspannungen F₁₁ und F₁₂ sowie F₂₁ und F₂₂ sind verschieden. Damit ist der Auflagedruck des Fadens auf dem einen Riementrum unterschiedlich zum anderen Riementrum. Der Faden wird so mehr von dem Riementrum mitgenommen auf dem er stärker aufliegt, vorausgesetzt es handelt sich um gleichartige Riemen 4 und 5. Beim Ringspinnen ist der Auflagedruck auf dem zum Fadenballon zwischen Drallstop 6 und Ringläufer 7 näherliegenden Trum am Höchsten. Der Riemen dieses Trums bewegt sich so, dass die echte Drehung durch den von dem Riemen erzeugten Falschdrall verstärkt wird. Zwischen Riemen 4 und Streckwerksausgangswalzenpaar 2 werden in der Regel mehr Drehungen eingeführt, wie dann später im fertigen Garn auf dem Kops bzw. der Spule 8 vorhanden sind.

Durch die in einer im Wesentlichen horizontalen Ebene angeordneten Riemen 4 und 5 in Verbindung mit der Anordnung des Ausgangswalzenpaars 2 und dem Drallstop 6 wird eine Umschlingung der Riemen 4 und 5 durch den Faden 3 erzeugt, welche mehr als 90° ist. Hierdurch wird eine besonders hohe Reibkraft auf den Faden 3 und damit Dralleinleitung in den Faden 3 eingebracht. Die Falschdralleinrichtung kann hierdurch sehr effektiv arbeiten. Dennoch wird der Faden 3 soweit geschont, dass ein Fadenbruch in akzeptabler Weise zu vermeiden ist.

In Figur 2 ist die Draufsicht auf eine Spinnmaschine 10 dargestellt, in welcher eine Vielzahl von Spinneinheiten 1 angeordnet ist. Aus Gründen der Übersichtlichkeit sind nicht alle Spinneinheiten mit dem Bezugszeichen 1 versehen. Die Riemen 4 und 5 sind unterbrochen dargestellt, um anzudeuten, dass die Spinnmaschine 10 deutlich länger sein kann. Die beiden Kunststoffriemen 4 und 5 umgeben die Spinnmaschine 10 derart, dass alle Spinneinheiten 1 von den beiden Riemen 4 und 5 umschlossen sind. Jeder der Riemen 4 und 5 ist mit einem separaten Motor 11 und 12 und jeweils mit einer Antriebsrolle 15 angetrieben. An den Umlenkstellen der Riemen 4 und 5 sind Umlenkrollen 13 angeordnet. Die Umlenkrollen 13 oder auch andere, hier nicht dargestellte Einrichtungen können zum Spannen und/oder Positionieren der Riemen 4 und 5 vorgesehen sein.

Dadurch, dass die Motoren 11 und 12 unabhängig voneinander die Riemen 4 und 5 antreiben, ist die Einstellung der Geschwindigkeiten individuell wählbar. Damit lässt sich eine optimale Drehungseinleitung in das Garn realisieren. Verschiedene Auflagedrücke des Fadens 3 auf die Riemen 4 und Riemen 5 können hierdurch kompensiert oder realisiert werden. Außerdem sind unterschiedliche Riemen 4 und 5 einsetzbar. Sie können sich in ihrem Querschnitt, ihren Reibungskoeffizienten oder Abriebverhalten unterscheiden. Auch können sie unterschiedlich gespannt werden, um auch so die Einwirkung auf den Faden 3 zu variieren. Die Riemengeschwindigkeiten v₁ und v₂, welche entgegengesetzt zueinander sind, können ebenfalls variiert werden.

In Figur 3 ist eine Variante der Darstellung der Figur 2 dargestellt. Hierbei werden die beiden Riemen 4 und 5 zwar mit einem einzelnen Motor 14 angetrieben. Zwischen dem Motor 14 und dem Riemen bzw. der Antriebsscheibe 15 für den Riemen 4 bzw. 5 ist jeweils ein Getriebe 16 angeordnet. Mit dem Getriebe 16 kann eine Variation der Geschwindigkeit auf den Riemen 4 bzw. 5 im Vergleich zu seinem anderen Riemen vorgesehen sein. Es ist auch möglich nur ein Getriebe 16 einzusetzen, welches in der Lage ist eine Richtungsumkehr für die entgegengesetzten Geschwindigkeiten v₁ und v₂ der beiden Riemen 4 und 5 zu realisieren.

Eine weitere Variante der vorliegenden Erfindung ist in Figur 4 dargestellt. Hierbei umgibt zwar nach wie vor der Riemen 4, welcher von einem Motor 11 angetrieben ist, die gesamte Spinnmaschine 10. Der Riemen 5 hingegen verläuft lediglich auf einer Maschinenseite. Es sind daher zwei Riemen 5 und 5' an der Spinnmaschine 10 vorgesehen, welche jeweils von einem Motor 12 und 12' angetrieben sind. Das rücklaufende Trum des Riemens 5 ist gestrichelt dargestellt, da es nicht von dem Faden 3 umschlungen wird. Hiermit ist es möglich die beiden Maschinenseiten der Spinnmaschine 10 mit einer insgesamt anderen Falschdralleinrichtung 9 zu versehen oder sie individuell zu steuern und anzutreiben. Auch der Riemen 5 bzw. 5' kann mit einer nicht dargestellten Einrichtung gespannt und/oder positioniert werden.

In Figur 5 ist eine weitere Aufteilung der Darstellung aus Figur 4 vorgenommen. Die Spinnmaschine 10 weist verschiedene Sektionen 17 auf, welche jeweils mehrere Spinnstellen 1 der Spinnmaschine 10 strukturell zusammenfassen. Während der äußere Riemen 4 die gesamte Spinnmaschine 10 umgibt, sind die Sektionen 17 jeweils auf deren Maschinenseiten mit einzelnen Riemen 5 ausgestattet. Die Falschdralleinrichtung 9 kann somit individuell pro Sektion 17 und Maschinenseite eingestellt werden.

In Figur 6 ist die Anordnung der Riemen 4 und 5 in Bezug auf eine Streckwerksebene S gezeigt. Die beiden Riemen 4, 5 sind in einer Riemenebene R zwischen Streckwerk 2 und Spinneinrichtung 10 angeordnet. Die Riemenebene R nimmt mit der Streckwerksebene S einen Winkel γ ein, der hier etwa 45° beträgt. Die Streckwerksebene S ist gegenüber der Horizontalen H um den Winkel δ geneigt, der hier ebenfalls 45° beträgt, da die Horizontale H und die Riemenebene R parallel zueinander sind.

Der Umschlingungswinkel des ersten Riemens 4 ist mit α bezeichnet, der Umschlingungswinkel des zweiten Riemens 5 mit β. Gemäß einer vorteilhaften Ausführung der Erfindung wird der zuerst kontaktierte Riemen 4 von dem Faden 3 mehr umschlungen als der danach kontaktierte Riemen 5. Winkel α ist somit größer als der Winkel β. So ergibt sich ein besonders vorteilhafter und stabiler Spinnprozess mit der Erzeugung eines sehr guten und stabilen Fadens 3.

In besonders vorteilhaften Ausführungen ist der von dem Faden 3 zuerst kontaktierte Riemen 4 von dem Faden 3in einem Winkel α zwischen 100° und 200°, vorzugsweise zwischen 140° und 180° umschlungen. In diesem Ausführungsbeispiel beträgt der Winkel α etwa 150°. Der von dem Faden 3danach kontaktierte Riemen 5 ist von dem Faden 3 in einem Winkel β zwischen 90° und 180°, vorzugsweise zwischen 110° und 140°, hier etwa 120° umschlungen.

Selbstverständlich sind oben dargestellten Ausführungsbeispiele nicht abschließend. So kann beispielsweise auch der Riemen 4 pro Maschinenseite oder sektionsweise ausgeführt sein. Der innere Riemen 5 kann auch um die gesamte Maschine umlaufen, während der äußere Riemen 4 aufgeteilt ist. Es ist auch möglich, dass die Darstellungen der Figuren 2, 3 und 4 nicht die komplette Spinnmaschine 10 darstellen, sondern lediglich eine Teilstrecken wie zum Beispiel eine Sektion 17. Die mehreren Teilstrecken bzw. Sektionen 17, aus welchen eine solche Spinnmaschine 10 besteht, können dann bzgl. ihrer Falschdralleinrichtung 9 unabhängig voneinander betrieben werden. Das Ausgangswalzenpaar 2 eines Streckwerkes kann auch ein anderes Bauelement sein, mit dem der Faden 3 der Falschdralleinrichtung 9 zugeführt wird. Kombinationen der einzelnen dargestellten und beschriebenen Merkmale der Erfindung aus den verschiedenen Figuren sind jederzeit möglich. Die Ausführungsbeispiele sind nicht auf ihre einzelnen Darstellungen beschränkt, sondern können miteinander kombiniert werden.

### Bezugszeichenliste

- 1: Spinneinheit einer Spinnmaschine
- 2: Ausgangswalzenpaar eines Streckwerks
- 3: Faden
- 4: Erster Kunststoffriemen
- 5: Zweiter Kunststoffriemen
- 6: Drallstop
- 7: Ringläufer
- 8: Spule
- 10: Spinnmaschine
- 11, 12: Separate Motoren zum Antreiben der Riemen 4 und 5
- 13: Umlenkrollen der Riemen 4 und 5
- 14: Einziger Motor zum Antreiben der Riemen 4 und 5
- 15: Antriebsscheibe für die Riemen 4 und 5
- 16: Getriebe zum Antreiben der Riemen 4 und 5
- 17: Sektionen der Spinnmaschine 10

- F₁₁, F₁₂, F₂₁, F₂₂: Fadenspannungen
- v₁, v₂: Riemengeschwindigkeit

## Patentansprüche

1. Spinnmaschine, insbesondere Ringspinnmaschine
mit einer Vielzahl nebeneinander angeordneter Einheiten (1),
wobei jede Einheit (1) ein Streckwerk zum Verziehen eines Faserbandes und
eine Spinneinrichtung (10) zum Verdrehen des verzogenen Faserbandes zu einem Faden (3) sowie
eine zwischen dem Streckwerk und der Spinneinrichtung (10) angeordnete Falschdralleinrichtung (9) aus
im Wesentlichen quer zum Faden (3) verlaufenden und diesen kontaktierende Reibflächen aufweist,
wobei die Reibflächen der Falschdralleinrichtung (9) von dem Faden (3), insbesondere z-förmig, umschlungen sind,
**dadurch gekennzeichnet, dass**
die Reibflächen der Falschdralleinrichtung (9) aus zwei separaten Kunststoffriemen (4,5) bestehen,
die zwei separaten Kunststoffriemen (4,5) mit einer Antriebseinrichtung (11,12; 14) entgegengerichtet angetrieben sind und
wenigstens einer der Riemen (4,5) entlang mehrerer der Einheiten (1) der Spinnmaschine (10) geführt ist.

2. Spinnmaschine nach dem vorherigen Anspruch, **dadurch gekennzeichnet, dass** wenigstens einer der Riemen (4,5), vorzugsweise beide Riemen (4,5) entlang einer gesamten Sektion (17) der Spinnmaschine oder entlang der gesamten Spinnmaschine (10) verlaufen.

3. Spinnmaschine nach einem oder mehreren der vorherigen Ansprüche, **dadurch gekennzeichnet, dass** der wenigstens eine Riemen (4,5), vorzugsweise beide Riemen (4,5) um eine oder mehrere Sektionen (17) oder um die gesamte Spinnmaschine (10) herum geführt sind.

4. Spinnmaschine nach einem oder mehreren der vorherigen Ansprüche, **dadurch gekennzeichnet, dass** die beiden Riemen (4,5) im Wesentlichen in einer horizontalen Ebene angeordnet sind.

5. Spinnmaschine nach einem oder mehreren der vorherigen Ansprüche, **dadurch gekennzeichnet, dass** die Ebene (R), in welcher die beiden Riemen (4,5) angeordnet sind, in einem Winkel (γ) zwischen 30° und 60°, vorzugsweise 45° zur Streckfeldebene (S) angeordnet ist.

6. Spinnmaschine nach einem oder mehreren der vorherigen Ansprüche, **dadurch gekennzeichnet, dass** der Faden (3) derart geführt ist, dass er zumindest einen der beiden Riemen (4,5) um mehr als 90°, vorzugsweise um mehr als 110° umschlingt.

7. Spinnmaschine nach einem oder mehreren der vorherigen Ansprüche, **dadurch gekennzeichnet, dass** die beiden Riemen (4,5) zwischen Streckwerk und Spinneinrichtung (10) derart angeordnet sind, dass der zuerst kontaktierte Riemen (4) von dem Faden (3) mehr umschlungen ist als der danach kontaktierte Riemen (5).

8. Spinnmaschine nach einem oder mehreren der vorherigen Ansprüche, **dadurch gekennzeichnet, dass** der zuerst kontaktierte Riemen (4) von dem Faden (3) in einem Winkel (α) zwischen 100° und 200°, vorzugsweise zwischen 140° und 180° umschlungen ist und/oder der danach kontaktierte Riemen (5) von dem Faden (3) in einem Winkel (β) zwischen 90° und 180°, vorzugsweise zwischen 110° und 140° umschlungen ist.

9. Spinnmaschine nach einem oder mehreren der vorherigen Ansprüche, **dadurch gekennzeichnet, dass** die Antriebseinrichtung zum Antreiben der beiden Riemen (4,5) ein einziger Motor (14) mit einem Getriebe (16) ist.

10. Spinnmaschine nach einem oder mehreren der vorherigen Ansprüche, **dadurch gekennzeichnet, dass** die Antriebseinrichtung zum Antreiben der beiden Riemen (4,5) zumindest zwei Motoren (11,12) aufweist, so dass jeder der Riemen (4,5) von einem separaten Motor (11,12) angetrieben ist.

11. Spinnmaschine nach einem oder mehreren der vorherigen Ansprüche, **dadurch gekennzeichnet, dass** die Antriebseinrichtung die Riemen (4,5) mit unterschiedlichen Geschwindigkeiten (v1,v2) antreibt.

12. Spinnmaschine nach einem oder mehreren der vorherigen Ansprüche, **dadurch gekennzeichnet, dass** die Riemen (4,5) einen runden oder einen abgerundeten Querschnitt aufweisen.

13. Spinnmaschine nach einem oder mehreren der vorherigen Ansprüche, **dadurch gekennzeichnet, dass** die Riemen (4,5) unterschiedliche Kontaktflächen mit dem Faden (3) aufweisen, insbesondere unterschiedliche Formen, Oberflächen, Reibungskoeffizienten oder Abriebverhalten haben.

14. Spinnmaschine nach einem oder mehreren der vorherigen Ansprüche, **dadurch gekennzeichnet, dass** in vorbestimmten Abständen Führungs- und/oder Spanneinrichtungen für den Riemen (4,5) angeordnet sind.

15. Spinnmaschine nach einem oder mehreren der vorherigen Ansprüche, **dadurch gekennzeichnet, dass** Einstellvorrichtungen vorgesehen sind zum Einstellen der Positionen der Riemen (4,5) zueinander, insbesondere in Hinsicht auf ihre vertikale und/oder horizontale Lage.

## Claims

1. A spinning machine, particularly a ring spinning machine comprising a plurality of units (1) disposed adjacent to each other, each unit (1) comprising a drafting system for drafting a sliver and
a spinning device (10) for twisting the drafted sliver into a thread (3) and
a false twist device (9) disposed between the drafting system and the spinning device (10) and composed of
friction surfaces running substantially transverse to the thread (3) and contacting the same,
the friction surfaces of the false twist device (9) being enlaced by the thread (3), particularly in a Z-shape,
**characterized in that**
the friction surfaces of the false twist device (9) consist of two separate plastic belts (4, 5),
the two separate plastic belts (4, 5) are driven in opposite directions by means of a drive device (11, 12; 14), and
at least one of the belts (4, 5) is guided along a plurality of the units (1) of the spinning machine (10).

2. The spinning machine according to the preceding claim, **characterized in that** at least one of the belts (4, 5), preferably both belts (4, 5), run along an entire section (17) of the spinning machine or along the entire spinning machine (10).

3. The spinning machine according to one or more of the preceding claims, **characterized in that** the at least one belt (4, 5), preferably both belts (4, 5), are guided about one or more sections (17) or about the entire spinning machine (10).

4. The spinning machine according to one or more of the preceding claims, **characterized in that** the two belts (4, 5) are disposed substantially in a horizontal plane.

5. The spinning machine according to one or more of the preceding claims, **characterized in that** the plane (R) in which the two belts (4, 5) are disposed is disposed at an angle (γ) between 30° and 60°, preferably 45°, from the plane (S) of the drafting zone.

6. The spinning machine according to one or more of the preceding claims, **characterized in that** the thread (3) is guided such that said thread enlaces at least one of the two belts (4, 5) by more than 90°, preferably by more than 110°.

7. The spinning machine according to one or more of the preceding claims, **characterized in that** the two belts (4, 5) are disposed between the drafting system and the spinning device (10) such that the first contacted belt (4) is more enlaced by the thread (3) than the belt (5) contacted thereafter.

8. The spinning machine according to one or more of the preceding claims, **characterized in that** the first contacted belt (4) is enlaced by the thread (3) by an angle (α) between 100° and 200°, preferably between 140° and 180°, and/or the belt (5) contacted afterwards is enlaced by the thread (3) by an angle (β) between 90° and 180°, preferably between 110° and 140°.

9. The spinning machine according to one or more of the preceding claims, **characterized in that** the drive device for driving the two belts (4, 5) is a single motor (14) having a gearbox (16).

10. The spinning machine according to one or more of the preceding claims, **characterized in that** the drive device for driving the two belts (4, 5) comprises at least two motors (11, 12), so that each belt (4, 5) is driven by a separate motor (11, 12).

11. The spinning machine according to one or more of the preceding claims, **characterized in that** the drive device drives the two belts (4, 5) at different speeds (v₁, v₂).

12. The spinning machine according to one or more of the preceding claims, **characterized in that** the belts (4, 5) comprise a round or a rounded cross section.

13. The spinning machine according to one or more of the preceding claims, **characterized in that** the belts (4, 5) comprise different contact surfaces for the thread (3), particularly different shapes, surfaces, friction coefficients, or wear behavior.

14. The spinning machine according to one or more of the preceding claims, **characterized in that** guiding and/or tensioning devices for the belt (4, 5) are disposed at predefined spacings.

15. The spinning machine according to one or more of the preceding claims, **characterized in that** adjusting devices are provided for adjusting the positions of the belts (4, 5) relative to each other, particularly with respect to the vertical and/or horizontal location thereof.

## Revendications

1. Machine à filer, en particulier métier à filer à anneaux avec une multitude d'unités (1) disposées les unes à côté des autres, dans laquelle chaque unité (1) comporte un banc d'étirage pour l'étirage d'un ruban de fibres et
un dispositif de filage (10) pour la torsion du ruban de fibres étiré en un fil (3), ainsi qu'
un dispositif de fausse torsion (9) disposé entre le banc d'étirage et le dispositif de filage (10)
composé de surfaces de frottement s'étendant essentiellement de manière transversale au fil (3) et en contact avec ce dernier,
sachant que les surfaces de frottement du dispositif de fausse torsion (9) sont enlacées par le fil (3), en particulier en forme de z,
**caractérisée en ce que**
les surfaces de frottement du dispositif de fausse torsion (9) se composent de deux courroies (4, 5) en matière plastique distinctes,
les deux courroies (4, 5) en matière plastique distinctes sont entraînées par un dispositif d'entraînement (11, 12 ; 14) en sens opposés l'un à l'autre et
au moins l'une des courroies (4, 5) est guidée le long de plusieurs des unités (1) de la machine à filer (10).

2. Machine à filer selon la revendication précédente, **caractérisée en ce que** l'une au moins des courroies (4, 5), de préférence les deux courroies (4, 5), s'étend(ent) le long d'une section (17) entière de la machine à filer ou le long de l'ensemble de la machine à filer (10).

3. Machine à filer selon l'une ou plusieurs des revendications précédentes, **caractérisée en ce que** l'au moins une courroie (4, 5), de préférence les deux courroies (4, 5), est/sont guidée(s) autour d'une ou de plusieurs sections (17) ou autour de l'ensemble de la machine à filer (10).

4. Machine à filer selon l'une ou plusieurs des revendications précédentes, **caractérisée en ce que** les deux courroies (4, 5) sont essentiellement disposées dans un plan horizontal.

5. Machine à filer selon l'une ou plusieurs des revendications précédentes, **caractérisée en ce que** le plan (R), dans lequel sont disposées les deux courroies (4, 5), est disposé à un angle (γ) compris entre 30° et 60°, de préférence à un angle de 45°, par rapport au plan du champ d'étirage (S).

6. Machine à filer selon l'une ou plusieurs des revendications précédentes, **caractérisée en ce que** le fil (3) est guidé de manière à enlacer au moins l'une des deux courroies (4, 5) de plus de 90°, de préférence de plus de 110°.

7. Machine à filer selon l'une ou plusieurs des revendications précédentes, **caractérisée en ce que** les deux courroies (4, 5) sont disposées entre le banc d'étirage et le dispositif de filage (10) de manière à ce que la première courroie contactée (4) soit plus enlacée par le fil (3) que la courroie (5) contactée ensuite.

8. Machine à filer selon l'une ou plusieurs des revendications précédentes, **caractérisée en ce que** la première courroie contactée (4) est enlacée par le fil (3) dans un angle (α) compris entre 100° et 200°, de préférence entre 140° et 180°, et/ou la courroie (5) contactée ensuite est enlacée par le fil (3) dans un angle (ß) compris entre 90° et 180°, de préférence compris entre 110° et 140°.

9. Machine à filer selon l'une ou plusieurs des revendications précédentes, **caractérisée en ce que** le dispositif d'entraînement pour l'entraînement des deux courroies (4, 5) est un moteur (14) unique avec un engrenage (16).

10. Machine à filer selon l'une ou plusieurs des revendications précédentes, **caractérisée en ce que** le dispositif d'entraînement pour l'entraînement des deux courroies (4, 5) comporte au moins deux moteurs (11, 12), de sorte que chacune des courroies (4, 5) soit entraînée par un moteur (11, 12) distinct.

11. Machine à filer selon l'une ou plusieurs des revendications précédentes, **caractérisée en ce que** le dispositif d'entraînement entraîne les courroies (4, 5) à des vitesses (v1, v2) différentes.

12. Machine à filer selon l'une ou plusieurs des revendications précédentes, **caractérisée en ce que** les courroies (4, 5) présentent une section transversale ronde ou arrondie.

13. Machine à filer selon l'une ou plusieurs des revendications précédentes, **caractérisée en ce que** les courroies (4, 5) présentent des surfaces de contact différentes avec le fil (3), en particulier des formes, des surfaces, des coefficients de frottement ou des caractéristiques d'abrasion différents.

14. Machine à filer selon l'une ou plusieurs des revendications précédentes, **caractérisée en ce que** des moyens de guidage et/ou de serrage de courroie (4, 5) sont disposés à des intervalles prédéfinis.

15. Machine à filer selon l'une ou plusieurs des revendications précédentes, **caractérisée en ce que** des moyens de réglage sont prévus pour le réglage des positions des courroies (4, 5) l'une par rapport à l'autre, en particulier eu égard à leur position verticale et/ou horizontale.
